# EUROPÄISCHE PATENTSCHRIFT

(11) **EP 0 930 972 B1**
(45) Veröffentlichungstag und Bekanntmachung des Hinweises auf die Patenterteilung: **03.04.2002**
(21) Anmeldenummer: 97945746.2
(22) Anmeldetag: 13.10.1997
(51) Int. Cl.: B41F 27/12

(54) **VORRICHTUNG ZUM LÖSEN VON PLATTEN**
PLATE REMOVING DEVICE
DISPOSITIF POUR ENLEVER DES PLAQUES

(30) Priorität: 12.10.1996 DE 19642141
(43) Veröffentlichungstag der Anmeldung: 28.07.1999
(73) Patentinhaber: Koenig & Bauer Aktiengesellschaft, 97080 Würzburg (DE)
(72) Erfinder: MÜLLER, Robert, D-67259 Heuchelheim (DE)
(86) Internationale Anmeldenummer: DE9702341
(87) Internationale Veröffentlichungsnummer: WO9816388

(56) Entgegenhaltungen:
- EP-A- 0 453 794
- EP-A- 0 732 203
- DE-A- 4 415 622
- DE-C- 4 335 140
- DE-C- 19 509 562

## Beschreibung

Die Erfindung betrifft eine Vorrichtung zum Lösen von Platten von einem Zylinder einer Rotationsdruckmaschine gemäß dem Oberbegriff des Anspruchs 1.

Durch die DE 43 03 381 A1 ist ein Plattenzylinder mit einer Einrichtung zum Anheben einer Druckplatte bekanntgeworden. Hierzu weist der Plattenzylinder unterhalb der Druckplatte mit Druckluft beaufschlagbare Bohrungen zum Anheben der Druckplatte auf.

Nachteilig an diesem Plattenzylinder ist, daß aufwendige Druckluftzuführungen notwendig sind.

Die DE 44 15 622 A1 beschreibt eine Vorrichtung zum Befestigen einer Platte auf einem Plattenzylinder. Dabei ist eine Welle mit Fliehkraftkörpern zum Klemmen und eine Ausschiebekante zum Lösen der Platte vorgesehen.

Die DE 195 09 562 C1 zeigt eine Vorrichtung zum Lösen von Platten von einem Zylinder einer Rotationsdruckmaschine mittels eines blattförmigen Aushebers.

Der Erfindung liegt die Aufgabe zugrunde, eine Vorrichtung zum Lösen von Platten mit abgekanteten Enden von einem Zylinder einer Rotationsdruckmaschine zu schaffen, mit der zumindest ein abgekantetes Ende der Platte von dem Zylinder gelöst werden kann.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß das Lösen eines abgekanteten Endes der Platte von der Oberfläche des Plattenzylinders unter Einsatz einer bekannten einfachen Klemmvorrichtung erfolgt. Die bekannte Klemmvorrichtung besteht aus einer schwenkbaren Spindel, die an ihrem Umfang auf das nachlaufende Ende der Platte erfindungsgemäße Haken oder Vorsprünge aufweist. Das infolge Drehens der Spindel von der Oberfläche des Plattenzylinders gelöste Ende der Platte kann somit ohne weitere Hilfsmittel, z. B. aus dem axialen Schlitz des Zylinders entfernt werden. Weiterhin sind keine Teile außerhalb des Zylinders angeordnet oder treten nicht über die Mantelfläche des Zylinders hinaus. Die Haken der erfindungsgemäßen Vorrichtung bewegen sich innerhalb des die Enden der Platte aufnehmenden Schlitzes bzw. in einer Nut der Spindel. Somit wird kein zusätzlicher Raum für die erfindungsgemäße Vorrichtung im Bereich der Mantelfläche des Zylinders benötigt. Eine für die Platte maximal bedruckbare Fläche bleibt erhalten und wird nicht dadurch reduziert, daß z. B. in der Mantelfläche des Zylinders Bohrungen oder bewegliche leisten angeordnet sind.

Ein Ausführungsbeispiel der Erfindung ist in der Zeichnung dargestellt und wird im folgenden näher beschrieben.

Es zeigen
- Fig. 1: eine schematische Darstellung eines Querschnittes durch eine erfindungsgemäße Vorrichtung in Klemmposition;
- Fig. 2: eine Einzelheit "Z" nach Fig. 1 mit einer vergrößerten Darstellung eines Hakens in Klemmposition;
- Fig. 3: eine entsprechende Darstellung nach Fig. 2 mit einem Haken in Löseposition;
- Fig. 4: eine Ansicht A nach Fig. 2 auf eine Hakenleiste, jedoch ohne Darstellung der abgekanteten Schenkel der Platte;
- Fig. 5: eine Ansicht H nach Fig. 2 in einer weiteren Ausführungsvariante.

Ein Zylinder 1 einer Rotationsdruckmaschine ist zur Aufnahme von biegsamen Platten 2 mit abgekanteten Enden 3, 4 mit mindestens einem parallel zu seiner Drehachse verlaufenden, sich von einer Mantelfläche 6 des Zylinders 1 in sein Inneres 7 erstreckenden, engen Schlitz 8 (= Einführschlitz 8) versehen.

Bei der Platte 2 mit der Dicke d2, z. B. d2 = 0,2 bis 0,3 mm, handelt es sich vorzugsweise um Druckplatten oder Trägerplatten mit z. B. darauf befestigten Gummitüchern 9. Ein Schenkel 11 des vorlaufenden Endes 3 ist im vorliegenden Beispiel länger als ein entsprechender Schenkel 12 des nachlaufenden Endes 4 der Platte 2.

Der Schlitz 8 ist im Querschnitt vorzugsweise rechteckig ausgebildet. Eine Breite b8 des Querschnittes des Schlitzes 8 weist an seinem Anfang 13 etwas mehr als die zweifache Dicke d2 der Platte 2 auf, d. h. beispielsweise b8 = 1 Millimeter. Der Schlitz 8 ist bezüglich einer an der Mantelfläche 6 im Bereich des Schlitzes 8 anliegenden Tangente 14 um einen Neigungswinkel Alpha, z. B. Alpha = 45°, geneigt. Der Schlitz 8 mündet in eine parallel zu dem Schlitz 8 verlaufende Ausnehmung 16. Die Ausnehmung 16 hat die Form einer Bohrung 16. Die Bohrung 16 steht mit dem Schlitz 8 in Verbindung. In dieser Bohrung 16 ist ein um seine Längsachse 17 schwenkbarer Hebel 18 oder schwenkbarer Halter 18 oder Spindel 18 angeordnet. Im vorliegenden Ausführungsbeispiel wird eine mit einem bekannten Antrieb versehene Spindel 18 verwendet.

Die Spindel 18 ist mit einem Radius r18, z. B. r18 = 15 mm ausgeführt, schwenkbar und zentrisch gelagert.

Diese Spindel 18 weist an ihrem Umfang 19 eine sich in axialer und radialer Richtung (oder auch entlang einer Sekante) der Spindel 18 erstreckende Nut 23 mit z. B. rechteckigem Querschnitt auf. In dieser Nut 23 ist mindestens eine einzige plattenbreite Ausschiebeleiste 22 oder mehrere kurze Ausschiebeleisten 22 pro Plattenbreite angeordnet. Diese Ausschiebeleisten 22 sind im mittleren und unteren Teil ihres Querschnittes der Nut 23 angepaßt, so daß sie gut in ihr radial bewegt werden können und weisen an ihrer dem Schlitz 8 zugewandten Seite einen oder mehrere sich in achsparalleler Richtung erstreckende, voneinander beabstandete axial-gestreckte Vorsprünge 21 oder Haken 21 auf. Diese Haken 21 haben eine Länge c von z. B. 60 mm bzw. 10 mm in einem Abstand e von z. B. 10 mm voneinander.

In der Bodenfläche 24 der Nut 23 befinden sich in axialer Richtung voneinander beabstandete Sacklochbohrungen 26, in welchen jeweils eine Druckfeder 27 angeordnet ist. Jede Druckfeder 27 stützt am Grunde der Sacklochbohrung 26 ab, wirkt ihr Kraftangriffspunkt in radialer bzw. paralleler Richtung der Spindel 18 gegen die bodenflächennahe Unterseite 28 der Ausschiebeleiste 22. Somit werden die Vorsprünge 21 während der Klemmposition der Platte 2 mit mindestens ihrer Vorderkante 29 gegen die in den Schlitz 8 eingeführten Schenkel 12; 11 gedrückt, wodurch die Schenkel 11; 12 gegen den Zylinder 1 festgelegt werden (Fig. 1 und 2).

Soll eine auf dem Zylinder 1 befindliche Platte 2 gelöst werden, so wird die Spindel 18 in Richtung der Enden der abgekanteten Schenkel 11; 12, z. B. entgegen der Uhrzeigerdrehrichtung solange verdreht, bis die Stirnfläche 15 der Vorsprünge 21 infolge der Federwirkung in am Ende des Schenkels 12 des nachlaufenden Endes 4 befindliche Ausnehmungen 31 mit der Stirnfläche 10 eingreifen oder an der Stirnfläche 5 am Ende 20, 34 des nachlaufenden Schenkels 12 angreifen. Jedem Vorsprung 21 ist eine, beispielsweise rechteckförmige, Ausnehmung 31 im Schenkelende 20, 34 zugeordnet, wenn das Plattenende gelocht ist.

Die Vorsprünge 21 mit den Ausschiebeflächen 15 hintergreifen jeweils eine obere Kante 32 mit der Stirnfläche 10 der Ausnehmungen 31 oder das Ende 20, 34 mit der Stirnfläche 5 des verkürzten Schenkels 12. Durch die Drehung der Spindel 18 - im Ausführungsbeispiel - in Uhrzeigerdrehrichtung wird nunmehr das nachlaufende Ende 4 der Platte 2 in Richtung Anfang 13 des Schlitzes 8 soweit geschoben, bis infolge der Drehbewegung der Spindel 18 die Vorderkanten 29/Ausschiebefläche 15 der Vorsprünge 21 mit den Kanten 32/Stirnflächen 10 der Ausnehmungen 31 bzw. das Ende 20, 34 mit der Stirnfläche 5 des verkürzten Schenkels 12 außer Eingriff kommt. Dabei wird das nachlaufende Ende 4 schon soweit im Schlitz 8 bewegt und das Ende 4 der Platte 2 soweit von der Mantelfläche 6 des Zylinders 1 abgehoben, daß die Platte 2 nunmehr von Hand oder mittels Vorrichtungen leicht entfernt werden kann.

Die Ausschiebeleiste 22 kann durch die Federkraft in radialer Richtung der Nut 23 soweit bewegt werden, bis sie mit einem Teil ihrer Peripherie 33 gegen einen spindelfesten Anschlag 36 in der Nut 23 stößt.

Durch eine Drehbewegung der Spindel 18 - im Ausführungsbeispiel - in Uhrzeigerdrehrichtung werden die Vorsprünge 21 innerhalb der Bohrung 16 und unterhalb des Schlitzanfanges 13 in eine Platten-Einführposition gebracht (nicht gezeigt). Zwischen der Klemmposition und der Einführposition der Spindel 18 reicht z. B. ein Drehwinkel Beta = 45° aus.

Die Vorsprünge 21 der Ausschiebeleiste 22 können - in axialer Richtung gesehen - durchgehend oder voneinander beabstandet sein.

Es können in der Nut 23 mehrere kürzere Ausschiebeleisten 22 vorgesehen sein, die axial direkt nebeneinander angeordnet oder voneinander beabstandet sind.
Bei voneinander beabstandeten Ausschiebeleisten 22 sind in axialer Richtung gesehen mehrere Klemmstücke G vorgesehen. Zwischen ihnen sind dann Ausschiebeleisten 22 mit Vorsprüngen bzw. Haken 21 angeordnet.

Der Querschnitt der Klemmstücke G kann beliebig sein, z. B. rechteckig, kreisrund, rechteck-rundsternig oder in Form einer Stufenhalbscheibe usw.

Die Anzahl der Ausschiebeleisten 22 mit Haken 21 ist kleiner als die Anzahl der Klemmstücke G, z. B. eins zu zwei bis eins zu vier. Ausschiebeleisten 22 und Klemmstücke G können die gleiche Länge, z. B. von 60 mm aufweisen.

Ausschiebeleisten 22 mit Haken oder Vorsprüngen 21 und Klemmstücke G sind in der Nut 23 in radialer bzw. sekantialer Richtung der Spindel 18 federnd gelagert, so wie dies in Fig. 1 gezeigt ist. Während die Stücke G für eine permanente Klemmung der beiden Schenkel 11; 12 gegen die den Schlitz 8 seitlich begrenzende Wand des Zylinders 1 sorgen, hintergreifen die mit Haken 21 versehenen Ausschiebeleisten 22 beim Zurückdrehen der Spindel 18 in Gegenuhrzeigerdrehrichtung in Ausnehmungen 31 des Schenkels 12 befindliche Kanten 32 und Stirnflächen 10 (Fig. 3). Durch Drehen der Spindel 18 in Gegenrichtung zur Klemmrichtung, also in Uhrzeigerdrehrichtung, wird der Schenkel 12 der Platte 2 in Richtung Schlitzanfang 13 bewegt. Somit kann das Ende 4 der Platte 2 herausgezogen werden.

Es ist auch möglich, daß die mit Haken 21 versehenen Ausschiebeleisten 22 hinter das Ende 20, 34 an der Stirnfläche 5 eines verkürzt ausgebildeten Schenkels 12 greifen. Dabei entfallen dann entsprechende, den Haken bzw. Vorsprüngen 21 zugeordnete Ausnehmungen 31 im Schenkel 12.

Gegenüberliegend zu den Vorsprüngen 21 sind z. B. im oberen Teil innen in der Nut 23 die Anschläge 36 angebracht. Sie sind in ihrer Kontur an die Kontur der Haken 21 bzw. der Klemmstücke G angepaßt. Sie sollen eine radiale Bewegungsbegrenzung der Haken 21 bzw. Klemmstücke G in Richtung Einführschlitz 8 bilden. Der obere Teil der Ausschiebeleiste 22 mit Vorsprüngen bzw. Haken 21 hat im Ausführungsbeispiel im Querschnitt die Form einer Stufenhalbscheibe.

### Bezugszeichenliste

- 1: Zylinder
- 2: Platte
- 3: Ende, vorlaufendes (2)
- 4: Ende, nachlaufendes (2)
- 5: Stirnfläche (34, 12)
- 6: Mantelfläche (1)
- 7: Inneres (1)
- 8: Schlitz (1)
- 9: Gummituch
- 10: Stirnfläche (31)
- 11: Schenkel (3) - vorlaufendes Ende
- 12: Schenkel (4) - nachlaufendes Ende
- 13: Anfang (8)
- 14: Tangente (6)
- 15: Ausschiebefläche (21)
- 16: Bohrung (1)
- 17: Längsachse (18)
- 18: Spindel, schwenkbar (17)
- 19: Umfang (18)
- 20: Ende (12)
- 21: Haken/Vorsprünge (22)
- 22: Ausschiebeleisten
- 23: Nut (48)
- 24: Bodenfläche (23)
- 25: Stirnfläche (21)
- 26: Sacklochbohrung (24)
- 27: Druckfeder (26)
- 28: Unterseite (22)
- 29: Vorderkante (21)
- 30: -
- 31: Ausnehmung
- 32: Kante (31)
- 33: Peripherie (22), in Richtung (8) weisend
- 34: Ende (12)
- 35: -
- 36: Anschlag

- G: Klemmstück

- c: Länge (21)
- e: Abstand (21)

- d2: Dicke (2)
- b8: Breite (8)
- r18: Radius (18)

- Alpha: Neigungswinkel (8)
- Beta: Drehwinkel (18)

## Patentansprüche

1. Vorrichtung zum Lösen von Platten (2) mit abgekanteten, glatten Enden (3, 4) von einem Zylinder (1) einer Rotationsdruckmaschine, wobei der Zylinder (1) zur Aufnahme der Schenkel (11; 12) der abgekanteten Enden (3; 4) der Platte (2) mit einem engen, axial verlaufenden Einführungsschlitz (8), der mit einer in axialer Richtung verlaufenden Ausnehmung (16) in Verbindung steht, versehen ist, wobei in der Ausnehmung (16) ein um seine Längsachse (17) schwenkbarer Halter (18) mit einer Anzahl von gefederten, gegen ein abgekantetes Ende (12) der Platte (2) drückenden, Klemmstücken (G) vorgesehen ist, und die Klemmstücke (G) in radialer Richtung des Halters (18) bewegbar sind, **dadurch gekennzeichnet, daß** sämtliche Klemmstücke (G) oder ein Teil der Klemmstücke (G) einen mit einer Stirnfläche (5) des Endes (20, 34) eines auszuschiebenden Schenkels (12) oder einer schenkelendenfernen Stirnfläche (10) einer öffnung (31) im Ende (20, 34) des auszuschiebenden Schenkels (12) in Kontakt bringbaren Vorsprung (21) aufweisen.

2. Vorrichtung zum Lösen von Platten (2) mit abgekanteten, glatten Enden (3, 4) von einem Zylinder (1) einer Rotationsdruckmaschine, wobei der Zylinder (1) zur Aufnahme der Schenkel (11; 12) der abgekanteten Enden (3; 4) der Platte (2) mit einem engen, axial verlaufenden Einführungsschlitz (8), der mit einer in axialer Richtung verlaufenden Ausnehmung (16) in Verbindung steht, versehen ist, wobei in der Ausnehmung (16) ein um seine Längsachse (17) schwenkbarer Halter (18) mit einer Anzahl von gefederten, gegen ein abgekantetes Ende (12) der Platte (2) drückenden, Klemmstücken (G) vorgesehen ist, **dadurch gekennzeichnet, daß** außer einer Anzahl von reine Klemmfunktion ausübenden Klemmstücken (G) zusätzlich eine Anzahl von Ausschiebefunktion ausübenden, sich in axialer und radialer oder sekantialer Richtung erstreckenden gefederten Ausschiebeleisten (22) vorgesehen ist, daß die Ausschiebeleisten (22) eine mit einer Stirnfläche (5) des Endes (20, 34) eines auszuschiebenden Schenkels (12) oder einer schenkelendenfernen Stirnfläche (10) einer öffnung (31) im Ende (20, 34) des auszuschiebenden Schenkels (12) in Kontakt bringbare Ausschiebefläche (15) aufweist, daß zwischen der Ausschiebeleiste (22) und dem Halter (18) Druckfedern (27) angeordnet sind.

3. Vorrichtung nach den Ansprüchen 1 bis 2, **dadurch gekennzeichnet, daß** der Halter (18) als Spindel (18) ausgebildet ist.

4. Vorrichtung nach den Ansprüchen 1 bis 3, **dadurch gekennzeichnet, daß** die Haken oder Vorsprünge (21) auf einer sich in axialer Richtung erstreckenden Ausschiebeleiste (22) angeordnet sind.

5. Vorrichtung nach den Ansprüchen 1 bis 4, **dadurch gekennzeichnet, daß** die Ausschiebeleiste (22) in einer axialen Nut (23) der Spindel (18) angeordnet ist.

6. Vorrichtung nach den Ansprüchen 1 bis 5, **dadurch gekennzeichnet, daß** vom Grund der Nut (23) ausgehend, in radialer Richtung des Halters (18) Sacklochbohrungen (26) zur Aufnahme von gegen die Ausschiebeleiste (22) und/oder Klemmleiste (G) wirkenden Druckfedern (27) vorgesehen sind.

7. Vorrichtung nach den Ansprüchen 1 bis 6, **dadurch gekennzeichnet, daß** sich die Klemmleiste (G) über die gesamte Länge der Nut (23) erstreckt.

8. Vorrichtung nach den Ansprüchen 1 bis 5, **dadurch gekennzeichnet, daß** in der Nut (23) eine Anzahl (n) von Ausschiebeleisten (22) vorgesehen sind.

9. Vorrichtung nach den Ansprüchen 1 bis 8, **dadurch gekennzeichnet, daß** die Klemmstücke (G) einen runden Querschnitt aufweisen.

10. Vorrichtung nach den Ansprüchen 1 bis 9, **dadurch gekennzeichnet, daß** die Klemmstücke (G) einen an der dem Schlitz (8) zugewandten Stirnfläche (25) der Klemmstücke (G) einen stufenhalbscheibenartigen Querschnitt (Fig. 1; Fig. 2) aufweisen.

11. Vorrichtung nach den Ansprüchen 1 bis 10, **dadurch gekennzeichnet, daß** die Ausschiebeleisten (22) einen quadratischen und/oder rechteckigen Querschnitt aufweisen und/oder an der dem Schlitz (8) zugewandten Stirnfläche (25) der Ausschiebeleisten (22) einen stufenhalbscheibenartigen Querschnitt (Fig. 1; Fig. 2) aufweisen.

12. Vorrichtung nach den Ansprüchen 1 bis 11, **dadurch gekennzeichnet, daß** eine Vorderkante (29) der Vorsprünge (21) beim Ausschiebevorgang der abgekanteten Schenkel (11, 12) gegen den Schenkel (12) des nachlaufenden Endes (4) drückt.

13. Vorrichtung nach den Ansprüchen 1 bis 12, **dadurch gekennzeichnet, daß** die Vorderkante (29) der Vorsprünge (21) während des Ausschiebens des Schenkels (12) des nachlaufenden Endes (4) gegen das Ende (34) des Schenkels (12) wirkt.

14. Vorrichtung nach den Ansprüchen 1 bis 13, **dadurch gekennzeichnet, daß** die Vorderkante (29) der Vorsprünge (21) während des Ausschiebens des Schenkels (12) des nachlaufenden Endes (4) gegen eine in einer Ausnehmung (31) des Schenkels (12) befindliche Stirnfläche (10) wirkt.

15. Vorrichtung nach den Ansprüchen 1 bis 14, **dadurch gekennzeichnet, daß** die Ausschiebeleiste (22) zusätzlich zur Einrichtung (25) zum Ausschieben eines Schenkels (12) eine eine Krümmung aufweisende Einrichtung (21) zum Klemmen der beiden Schenkel (11; 12) aufweist.

## Claims

1. Device for releasing plates (2) with turned-down, smooth ends (3, 4) from a cylinder (1) of a rotary printing machine, the cylinder (1) being provided with a narrow, axial insertion slot (8), which is connected to a recess (16) running in the axial direction, to accommodate the limbs (11; 12) of the turned-down ends (3; 4) of the plate (2), there being provided in the recess (16) a holder (18) which can be pivoted about its longitudinal axis (17) and has a number of sprung clamping pieces (G) that press against a turned-down edge (12) of the plate (2), and for the clamping pieces (G) being capable of movement in the radial direction of the holder (18), **characterized in that** all the clamping pieces (G) or some of the clamping pieces (G) have a protrusion (21) which can be brought into contact with an end face (5) of the end (20, 34) of a limb (12) to be pushed out or an end face (10), remote from the end of the limb, of an opening (31) in the end (20, 34) of the limb (12) to be pushed out.

2. Device for releasing plates (2) with turned-down, smooth ends (3, 4) from a cylinder (1) of a rotary printing machine, the cylinder (1) being provided with a narrow, axial insertion slot (8), which is connected to a recess (16) running in the axial direction, to accommodate the limbs (11; 12) of the turned-down ends (3; 4) of the plate (2), there being provided in the recess (16) a holder (18) which can be pivoted about its longitudinal axis (17) and has a number of sprung clamping pieces (G) that press against a turned-down edge (12) of the plate (2), and for the clamping pieces (G) being capable of movement in the radial direction of the holder (18), **characterized in that** apart from a number of clamping pieces (G) carrying out a pure clamping function, provision is additionally made for a number of sprung push-out strips (22) which carry out a pushing-out function and extend in the axial and radial or secant direction, **in that** the push-out strips (22) has [sic] a push-out face (15) which can be brought into contact with an end face (5) of the end (20, 34) of a limb (12) to be pushed out or an end face (10), remote from the end of the limb, of an opening (31) in the end (20, 34) of the limb (12) to be pushed out, and **in that** compression springs (27) are arranged between the push-out strip (22) and the holder (18).

3. Device according to Claims 1 to 2, **characterized in that** the holder (18) is designed as a spindle (18).

4. Device according to Claims 1 to 3, **characterized in that** the hooks or protrusions (21) are arranged on a push-out strip (22) extending in the axial direction.

5. Device according to Claims 1 to 4, **characterized in that** the push-out strip (22) is arranged in an axial groove (23) in the spindle (18).

6. Device according to Claims 1 to 5, **characterized in that** blind drilled holes (26) starting from the base of the groove (23) are provided in the radial direction of the holder (18) to accommodate compression springs (27) acting against the push-out strip (22) and/or clamping strip (G).

7. Device according to Claims 1 to 6, **characterized in that** the clamping strip (G) extends over the entire length of the groove (23).

8. Device according to Claims 1 to 5, **characterized in that** a number (n) of push-out strips (22) are provided in the groove (23).

9. Device according to Claims 1 to 8, **characterized in that** the clamping pieces (G) have a round cross section.

10. Device according to Claims 1 to 9, **characterized in that** the clamping pieces (G) have a a [sic] cross section like a stepped half-disc on the end face (25) of the clamping pieces (G) which faces the slot (8) (Fig. 1; Fig. 2).

11. Device according to Claims 1 to 10, **characterized in that** the push-out strips (22) have a square and/or rectangular cross section and/or, on the end face (25) of the push-out strips (22) which faces the slots (8), have a cross section like a stepped half-disc (Fig. 1; Fig. 2).

12. Device according to Claims 1 to 11, **characterized in that** a leading edge (29) of the protrusions (21) presses against the limbs (12) of the trailing end (4) during the operation of pushing out the turned-down limbs (11, 12).

13. Device according to Claims 1 to 12, **characterized in that** the leading edge (29) of the protrusions (21) acts against the end (34) of the limb (12) while the limb (12) is being pushed out.

14. Device according to Claims 1 to 13, **characterized in that** the leading edge (29) of the protrusions (21) acts against an end face (10) located in a recess (31) in the limb (12) while the limb (12) of the trailing end (4) is being pushed out.

15. Device according to Claims 1 to 14, **characterized in that** the push-out strip (22) has, in addition to the device (25) for pushing out a limb (12), a device (21) having a curvature for clamping the two limbs (11; 12).

## Revendications

1. Dispositif pour enlever des plaques (2) ayant des extrémités (3, 4) lisses, chanfreinés, d'un cylindre (1) d'une machine à imprimer rotative, le cylindre (1) étant muni, pour recevoir les branches (11,12) des extrémités (3, 4) chanfreinées de la plaque (2), d'une fente d'insertion (8) étroite, s'étendant axialement, pour loger les branches (11, 12) des extrémités chanfreinés (3, 4) de la plaque (2), fente d'insertion reliée à un évidemment (16) s'étendant en direction axiale, dans l'évidemment (16) étant prévu un support (18) susceptible de pivoter autour de son axe longitudinal (17), muni d'une pluralité de pièces de serrage (G) montées élastiquement, pressant contre une extrémité chanfreinée (12) de la plaque (2), et les pièces de serrage (G) étant déplaçables dans la direction radiale du support (18), **caractérisé en ce que** l'ensemble des pièces de serrage (G), ou bien une partie des pièces de serrage (G), présentent une saillie (21), susceptible d'être mise en contact avec une face frontale (5) de l'extrémité (20, 34) d'une branche (12) en expulsion, ou bien. d'une face frontale (10), distante de l'extrémité de branche, d'une ouverture (31) ménagée dans l'extrémité (20, 34) de la branche (12) en expulsion.

2. Dispositif pour enlever des plaques (2) ayant des extrémités (3, 4) lisses, chanfreinés, d'un cylindre (1) d'une machine à imprimer rotative, le cylindre (1) étant muni, pour recevoir les branches (11,12) des extrémités (3, 4) chanfreinées de la plaque (2), d'une fente d'insertion (8) étroite, s'étendant axialement, reliée à un évidemment (16) s'étendant en direction axiale, dans l'évidemment (16) étant prévu un support (18) susceptible de pivoter autour de son axe longitudinal (17), muni d'une pluralité de pièces de serrage (G) montées élastiquement, pressant contre une extrémité chanfreinée (12) de la plaque (2), **caractérisé en ce que**, outre une pluralité de pièces de serrage (G), exerçant une pure fonction de serrage, est en outre prévue une pluralité de bandes d'expulsion (22) montées élastiquement, exerçant une fonction d'expulsion, s'étendant en direction axiale et radiale, ou bien en direction sécantielle, **en ce que** les bandes d'expulsion (22) présentent une face d'expulsion (15), susceptible d'être mise en contact avec une face frontale (5) de l'extrémité (20, 34) d'une branche (12) en expulsion, ou avec une face frontale (10), éloignée de l'extrémité de branche, d'une ouverture (31) ménagée dans l'extrémité (20, 34) de la branche (12) en expulsion, **en ce que** des ressorts de compression (27) sont disposés entre la bande d'expulsion (22) et le support (18).

3. Dispositif selon les revendications 1 à 2, **caractérisé en ce que** le support (18) est réalisé sous forme de broche (18).

4. Dispositif selon les revendications 1 à 3, **caractérisé en ce que** les crochets ou saillies (21) sont disposées sur une bande d'expulsion (22) s'étendant en direction axiale.

5. Dispositif selon les revendications 1 à 4, **caractérisé en ce que** la bande d'expulsion (22) est disposée dans une rainure axiale (23) de la broche (18).

6. Dispositif selon les revendications 1 à 5, **caractérisé en ce que**, en partant du fond de la rainure (23), en direction radiale du support (18), sont prévus des perçages à trou borgne (26) pour loger des ressorts de compression (27) agissant contre la bande d'expulsion (22) et/ou la bande de serrage (G).

7. Dispositif selon les revendications 1 à 6, **caractérisé en ce que** la bande de serrage (G) s'étend sur toute la longueur de la rainure (23).

8. Dispositif selon les revendications 1 à 5, **caractérisé en ce que** dans la rainure (23) est prévue une pluralité (n) de bandes d'expulsion (22).

9. Dispositif selon les revendications 1 à 8, **caractérisé en ce que** les pièces de serrage (G) ont une section transversale ronde.

10. Dispositif selon les revendications 1 à 9, **caractérisé en ce que** les pièces de serrage (G) présentent une section transversale du genre d'un demi-disque à étagement, sur la face frontale (25), tournée vers la fente (8), des pièces de serrage (G) (figure 1, figure 2)

11. Dispositif selon les revendications 1 à 10, **caractérisé en ce que** les bandes d'expulsion (22) présentent une section transversale carrée et/ou rectangulaire et/ou présentent, sur la face frontale (25), tournée vers la fente (8), des bandes d'expulsion (22), une section transversale du genre d'un demi-disque à étagement (figure 1, figure 2).

12. Dispositif selon les revendications 1 à 11, **caractérisé en ce qu'**une arête avant (29) des saillies (21) presse contre la branche (12) de l'extrémité arrière (4) lors du processus d'expulsion des branches (11, 12) chanfreinées.

13. Dispositif selon les revendications 1 à 12, **caractérisé en ce que** l'arête avant (29) des saillies (21) agit contre l'extrémité (34) de la branche (12), pendant l'expulsion de la branche (12) de l'extrémité arrière (4).

14. Dispositif selon les revendications 1 à 13, **caractérisé en ce que** l'arête avant (29) des saillies (21) agit contre une face frontale (10) se trouvant dans un évidemment (31) de la branche (12), pendant l'expulsion de la branche (12) de l'extrémité arrière (4).

15. Dispositif selon les revendications 1 à 14, **caractérisé en ce que** la bande d'expulsion (22) présente, en plus dispositif (25) pour expulser une branche (12), un dispositif (21) présentant une courbure, afin de serrer les deux branches (11 ; 12).
